# FASCICULE DE BREVET EUROPEEN

(11) **EP 3 234 701 B1**
(45) Date de publication et mention de la délivrance du brevet: **05.05.2021**
(21) Numéro de dépôt: 15817822.8
(22) Date de dépôt: 18.12.2015
(51) Int. Cl.: G04C 3/04, G04C 5/00, G04B 17/06, G04B 17/22

(54) **OSCILLATEUR POUR MOUVEMENT HORLOGER**
OSZILLATOR FÜR UHRWERK
OSCILLATOR FOR A CLOCK MOVEMENT

(30) Priorité: 18.12.2014 EP 14199074
(43) Date de publication de la demande: 25.10.2017
(73) Titulaire: Jeanneret, Marc Andre, 2014 Bôle (CH)
(72) Inventeur: JEANNERET, Marc André, 2014 Bôle (CH); STIFANI, Salvatore Stefano, 2300 La Chaux-de-Fonds (CH)
(74) Mandataire: e-Patent SA
(86) Numéro de dépôt international: PCT/EP2015/080679
(87) Numéro de publication internationale: WO 2016/097384

(56) Documents cités:
- WO-A2-2006/045824
- DE-U- 1 789 976
- FR-A- 1 332 107

## Description

### Domaine technique

La présente invention concerne un oscillateur, pour mouvement horloger, comportant un arbre destiné à être monté sur un élément de bâti du mouvement horloger pour définir l'axe de rotation d'un balancier comprenant un moyeu solidaire d'une masse suspendue, angulairement étendue, portant un premier aimant bipolaire, agencé à distance de l'arbre, dont les pôles magnétiques sont orientés sensiblement suivant une direction tangentielle en référence à l'arbre, et susceptible, en fonction de la position angulaire du balancier, d'être positionné à portée d'un champ magnétique produit par au moins un aimant bipolaire fixe, solidaire d'un support destiné à être assemblé au bâti du mouvement horloger, l'aimant bipolaire fixe étant situé sur la trajectoire du premier aimant bipolaire, telle qu'elle est définie par le pivotement du balancier, en étant agencé sur le support de telle manière que, lorsque le premier aimant bipolaire se rapproche de l'aimant bipolaire fixe, des polarités identiques soient situées en regard l'une de l'autre pour donner lieu à un moment de force de rappel agissant sur le balancier.

### Etat de la technique

Un oscillateur répondant plus ou moins aux caractéristiques ci-dessus a déjà été décrit, de manière fortuite, dans le modèle d'utilité DE 1789976 U, qui concerne différentes variantes de réalisation d'un oscillateur de type électromagnétique. Le mode de réalisation de la figure 2 concerne un pendule comprenant un bras dont l'extrémité libre porte un aimant destiné à coopérer avec des bobines pour entretenir les oscillations du pendule. Le bras porte en outre un aimant supplémentaire, dans sa partie centrale, destiné à coopérer avec un aimant fixe, de position ajustable en référence au bâti du mouvement horloger, de telle manière qu'un ajustement fin de la fréquence propre des oscillations soit rendu possible par modification de la position de l'aimant fixe en référence à la trajectoire de l'aimant porté par le bras du pendule. Ce document prévoit la possibilité de mettre en œuvre une variante selon laquelle ce pendule pourrait théoriquement osciller de manière entretenue sans la présence des bobines et donc sans l'interaction électromagnétique assurant l'entretien des oscillations du pendule dans le mode de réalisation représenté.

La présente invention concerne plutôt le domaine des oscillateurs comportant un balancier et destinés à être mis en œuvre dans une pièce d'horlogerie de type portable, comme des montres de poche ou des montres bracelet. Le balancier est généralement associé à un ressort spiral destiné à donner lieu des moments de force de rappel alternés pour produire le mouvement oscillant.

Or, la fabrication des oscillateurs de type balancier-spiral est délicate à maîtriser, en particulier la réalisation des ressorts-spiraux nécessite un savoir-faire très pointu et peu répandu, ce qui justifie la recherche de solutions alternatives.

A titre d'exemple, le brevet EP 1805565 B1 décrit différents modes de réalisation d'oscillateurs dans lesquels des forces de rappel sont générées par un ou plusieurs aimants permanents. Plus précisément, ce document décrit la construction d'un oscillateur comportant un balancier ou une ancre portant au moins un aimant bipolaire mobile associé à au moins un aimant bipolaire fixe, pour générer des forces de rappel sur le balancier ou sur l'ancre destinées à agir sur un élément oscillant et reproduire notamment le mouvement typique d'un balancier associé à un ressort-spiral, dans le cas des modes de réalisation relatifs à des balanciers. La figure 11 présente un mode de réalisation dans lequel un petit barreau aimanté remplit la fonction d'un balancier. Ce barreau est agencé dans un canal de guidage pour effectuer un mouvement de va-et-vient en étant repoussé de part et d'autre par les pôles d'un aimant permanent fixe. Le mode de coopération du barreau aimanté avec une ancre située dans un plan adjacent à celui des mouvements du barreau aimanté n'est pas clairement précisé et, globalement, ce mode de réalisation semble davantage relever d'un concept que d'une réalisation pratique fonctionnelle. Le mode de réalisation de la figure 15 prévoit que l'ancre elle-même porte deux petits aimants permanents agencés pour coopérer avec deux aimants fixes pour générer des forces de rappel sur l'ancre. Une telle construction est supposée donner lieu à des oscillations de l'ancre, à haute fréquence, dont il est probablement difficile d'assurer un bon niveau d'isochronisme. De manière générale, les réalisations proposées dans ce document sont en rupture avec les constructions conventionnelles et nécessitent d'apporter des changements importants à des calibres horlogers existants pour les y intégrer.

### Divulgation de l'invention

Un but principal de la présente invention est de proposer une construction permettant de réaliser un oscillateur pour mouvement horloger, tel que décrit plus haut, ne comportant pas de ressort-spiral, et offrant de bons résultats chronométriques tout en présentant une structure simple, robuste et peu sensible aux variations de la température ambiante ou aux chocs. Un but supplémentaire de la présente invention est de permettre une intégration aisée de l'oscillateur selon l'invention dans un calibre horloger existant.

A cet effet, la présente invention concerne plus particulièrement un oscillateur tel que défini dans la revendication indépendante 1.

Des formes de réalisation préférées sont définies dans les revendications dépendantes.

Grâce à ces caractéristiques, et contre toute attente, le principe de base de la répulsion survenant entre deux aimants approchés l'un de l'autre, avec des polarités identiques en regard l'une de l'autre, permet de générer une force de rappel adaptée à la mise en œuvre d'un oscillateur pour mouvement horloger. En outre, l'aimant fixe remplit directement la fonction de butée mécanique supprimant tout risque d'emballement du balancier en cas de choc.

De manière avantageuse, le balancier peut être situé sensiblement dans un premier plan, l'aimant bipolaire fixe étant situé dans un second plan distinct du premier plan.

Par ailleurs, l'oscillateur selon la présente invention peut comporter un pont de balancier portant un palier de montage à pivot de l'arbre de balancier et auquel est assemblé le support de l'aimant fixe.

Dans ce cas, le support peut être assemblé au pont de balancier de telle manière que sa position et/ou son orientation soient ajustables en référence au pont de balancier.

Selon un mode de réalisation préféré non limitatif, on peut prévoir que le balancier porte une cheville agencée pour coopérer avec l'ancre pour entretenir les oscillations du balancier.

Grâce à ces caractéristiques, l'oscillateur selon la présente invention peut être facilement mis en œuvre en relation avec un calibre horloger existant, sans nécessiter de modifications trop importantes.

De manière générale, on peut prévoir que les premier et deuxième aimants bipolaires présentent entre eux un écart angulaire compris entre 20 et 180 degrés. Dans ce cas, il peut être avantageux de prévoir que l'un au moins des premier et deuxième aimants bipolaires est assemblé au balancier de telle manière qu'il peut être déplacé pour ajuster la valeur de l'écart angulaire.

La présente invention concerne également un mouvement horloger comportant un oscillateur répondant aux caractéristiques ci-dessus, ainsi qu'une pièce d'horlogerie munie d'un tel mouvement horloger.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemples non limitatifs et dans lesquels:
- la figure 1 représente une vue en perspective simplifiée d'un mouvement horloger comportant un oscillateur selon un mode de réalisation préféré de l'invention, et
- la figure 2 représente une vue en perspective simplifiée et éclatée du mouvement horloger de la figure 1.

### Mode(s) de réalisation de l'invention

La figure 1 représente une vue en perspective simplifiée d'un mouvement horloger comportant un oscillateur 1 selon un mode de réalisation préféré de la présente invention, tandis que la figure 2 représente le mouvement horloger de la figure 1 dans une vue similaire mais éclatée, pour mettre en évidence certains détails de construction.

La représentation du mouvement horloger est simplifiée sur les figures pour faciliter la compréhension des caractéristiques de l'oscillateur selon l'invention.

Le mouvement horloger peut être un calibre existant qui serait légèrement modifié pour y implanter l'oscillateur selon l'invention ou, en alternative, il peut être un nouveau calibre développé spécifiquement, sans sortir du cadre de l'invention.

Le mouvement horloger comporte un bâti, notamment ici une platine 2 usinée de manière conventionnelle pour supporter tout ou partie des mobiles du mouvement. En particulier, la platine supporte typiquement une source d'énergie, comme un ressort logé dans un barillet (non illustré), destinée à entretenir les oscillations de l'oscillateur 1 par l'intermédiaire d'un rouage de finissage (non illustré).

L'oscillateur 1 comporte un balancier 4 de forme générale sensiblement conventionnelle, c'est-à-dire qu'il comprend un moyeu 6 à partir duquel s'étend au moins un bras 8 permettant de relier une serge 10 au moyeu.

Le balancier 4 est solidaire d'un arbre 12 par lequel il est monté pivotant sur le bâti du mouvement horloger.

Une première extrémité 14 de l'arbre 12 est ici pivotée dans un premier palier ménagé dans la platine 2, tandis que l'autre extrémité 16 de l'arbre est pivotée dans un deuxième palier ménagé sur un pont 18 de balancier, lui-même assemblé à la platine 2.

Selon la présente invention, le balancier 4 porte au moins un premier aimant bipolaire 20, agencé à distance de l'arbre 12. Plus précisément, l'aimant 20 est ici logé dans une extension 21 ménagée en surépaisseur sur la serge 10 du balancier 4. L'aimant 20 présente une orientation magnétique sensiblement tangentielle en référence au balancier 4, autrement dit, ses première et seconde faces 22 et 24 présentent des polarités opposées. Par exemple, la première face 22 peut être associée au pôle Nord de l'aimant 20 tandis que la seconde face 24 peut être associée à son pôle Sud.

Par ailleurs, le pont 18 de balancier porte un support 26 agencé sur le pont de telle manière que son orientation angulaire par rapport à ce dernier peut être ajustée dans un but qui sera exposé plus loin. Le support 26 porte un aimant bipolaire fixe 28 agencée de telle manière qu'il est situé à proximité de la serge 10 du balancier 4.

Ainsi, le premier aimant bipolaire 20 est susceptible, en fonction de la position angulaire du balancier 4, d'être positionné à portée du champ magnétique produit par l'aimant bipolaire fixe 28.

En effet, l'agencement du support 26 sur le pont 18 de balancier est réalisé de telle manière que l'aimant bipolaire fixe 28 soit situé sur la trajectoire du premier aimant bipolaire 20, telle qu'elle est définie par le pivotement du balancier 4. Cette trajectoire présente sensiblement la forme d'une portion de tore adjacente à la serge 10 du balancier 4 et située dans un plan parallèle à ce dernier.

En outre, l'aimant bipolaire fixe 28 est agencé sur le support 26 de telle manière que, lorsque le premier aimant bipolaire 20 s'approche de lui, des polarités identiques soient situées en regard l'une de l'autre pour donner lieu à une force de répulsion. Cet agencement permet de générer des forces de rappel sur le balancier, lorsqu'il pivote, destinées à reproduire le mouvement typique d'un balancier associé à un ressort-spiral.

On notera que l'extension 21 peut, en alternative, être disposée radialement sur la serge 10 plutôt que suivant une direction axiale, sans sortir du cadre de l'invention. Une telle alternative permet de réduire l'encombrement du balancier dans la direction de son épaisseur mais augmente son diamètre global. La forme et les dimensions du support 26 devront bien entendu être adaptées à l'implantation de l'extension 21 sur le balancier 4 et l'homme du métier ne rencontrera pas de difficulté particulière pour adapter ces éléments en fonction de ses propres besoins.

Par ailleurs, l'oscillateur 1 selon la présente invention comporte un dispositif de liaison, destiné à établir une liaison cinématique entre la source d'énergie du mouvement horloger et l'arbre 12 de balancier, agencé de telle manière que le balancier soit susceptible de présenter un mouvement oscillant périodique entretenu.

Comme mentionné plus haut, le mouvement horloger comporte typiquement un rouage de finissage assurant la liaison entre la source d'énergie et l'oscillateur.

Seule une roue d'échappement 30, entraînée par le rouage de finissage, a été représentée sur les figures. La roue d'échappement 30 reçoit en permanence un couple par son pignon (non visible), sous l'effet de l'énergie libérée par la source d'énergie du mouvement horloger, tendant toujours à la faire tourner dans un même sens de rotation prédéfini.

La roue d'échappement coopère de manière conventionnelle avec une ancre 32 pivotée sur le bâti du mouvement horloger. L'ancre 32 présente typiquement une fourchette 34 agencée pour coopérer avec la roue d'échappement 30 et un dard 36 agencé pour coopérer avec une cheville de plateau (non visible) solidaire du balancier 4.Ainsi, le balancier 4 actionne périodiquement l'ancre 32 pour la faire pivoter et libérer la roue d'échappement 30, tandis que cette dernière fournit de petites impulsions en retour à l'ancre pour entretenir les oscillations du balancier.

Bien entendu, d'autres réalisations sont envisageables en ce qui concerne le dispositif de liaison, sans sortir du cadre de l'invention.

A titre d'exemple, on peut prévoir un mécanisme du type de ceux utilisés dans les mécanismes de remontage automatique à double sens mettant en œuvre un inverseur simple fonctionnant avec un renvoi monté sur une bascule pour engrener alternativement avec des première et seconde roues dentées, directement pour l'une et via un renvoi pour l'autre. Un tel mécanisme est par exemple décrit dans l'ouvrage intitulé "Théorie d'horlogerie", de C.-A. Reymondin et al., édité par la Fédération des Ecoles Techniques (Suisse), ISBN 2-940025-10-X,, à la page 178 (fig. 8-30 et 8-31). Le renvoi monté sur bascule change de roue dentée à chaque changement de sens de rotation du balancier pour permettre une transmission d'énergie au balancier toutes les alternances.

L'homme du métier pourra mettre en œuvre des variantes de réalisation du dispositif de liaison sans difficulté et sans sortir du cadre de l'invention.

De manière générale, il est possible de prévoir des variantes de réalisation pour l'oscillateur 1.

Ainsi, par exemple, il est possible de prévoir que le balancier 4 porte un deuxième aimant bipolaire 40 logé dans une deuxième extension 41 similaire à l'extension 21. Le deuxième aimant 40 présente alors la même orientation que le premier aimant 20 de telle manière que les aimants 20 et 40 coopèrent en alternance avec l'aimant bipolaire fixe 28 pour donner lieu, chacun son tour, à une force de répulsion permettant d'inverser le sens de rotation du balancier 4. En outre, le fait de prévoir deux aimants sur le balancier permet d'ajuster l'amplitude des oscillations du balancier, en modifiant l'écart angulaire entre les deux aimants.

De manière préférée, on peut prévoir un écart angulaire de l'ordre de 20 à 180 degrés, pour que l'amplitude des oscillations du balancier 4 soit comprise sensiblement entre 180 et 340 degrés. Encore plus préférablement, l'écart angulaire peut être compris entre 40 et 160 degrés.

Par ailleurs, il ressort des figures que le balancier 4 comprend ici un bras unique 8 présentant une étendue angulaire importante pour assurer un équilibrage du balancier du point de vue des masses, notamment pour équilibrer la masse des extensions 21 et 41. Bien entendu, d'autres formes et/ou solutions pourront être retenues pour assurer l'équilibrage du balancier, sans sortir du cadre de la présente invention.

En ce qui concerne le support 26, il peut comporter une base 50, munie d'un trou 52 pour assurer son assemblage au pont 18, à partir de laquelle s'étendent des premier et deuxième bras 54, 56 destinés à être positionnés avec une orientation angulaire adaptée en référence au balancier 4, lui-même orienté angulairement par rapport à l'ancre 32 (en tout cas, la cheville de plateau est positionnée pour présenter des oscillations sensiblement symétriques en référence à la droite passant par l'arbre de balancier et l'axe de rotation de l'ancre).

Le premier bras 54 permet de faciliter la préhension du support 26 pour en modifier l'orientation angulaire sur le pont 18, de manière similaire aux raquettes d'échappement conventionnelles.

Le deuxième bras 56 présente un logement, pour l'aimant bipolaire fixe 28, disposé ici perpendiculairement à la direction principale du deuxième bras 56 de telle manière que l'aimant fixe 28 est finalement orienté sensiblement tangentiellement en référence à la serge 10 du balancier 4.

Grâce à ces caractéristiques et aux possibilités d'ajustement de l'orientation du support 26, non seulement l'aimant fixe 28 peut être positionné précisément sur la trajectoire des aimants portés par le balancier, mais il permet en outre de définir une butée mécanique offrant une sécurité contre l'emballement du balancier en cas de choc.

On notera que les aimants bipolaires utilisés pour la mise en œuvre de la présente invention peuvent être réalisés à partir d'aimants de type standard, disponible dans le commerce, et l'homme du métier ne rencontrera pas de difficulté particulière pour choisir des aimants adaptés à ses besoins.

On notera également que la construction selon l'invention permet de simplifier la conception de l'oscillateur en référence aux solutions connues et rend en outre l'oscillateur moins sensible aux variations de la température ambiante.

La description qui précède s'attache à décrire un mode de réalisation particulier à titre d'illustration non limitative et, l'invention n'est pas limitée à la mise en œuvre de certaines caractéristiques particulières qui viennent d'être décrites, comme par exemple les formes illustrées et décrites pour le balancier ou les différents supports décrits en relation avec les différents aimants. On notera également que l'homme du métier pourra également adapter le présent enseignement pour réaliser un dispositif de liaison entre le balancier et la source d'énergie du mouvement horloger répondant à ses propres besoins sans sortir du cadre de l'invention.

De manière générale, l'homme du métier ne rencontrera pas de difficulté particulière pour adapter le contenu de la présente divulgation à ses propres besoins et mettre en œuvre un oscillateur pour mouvement horloger comportant un balancier portant au moins un premier aimant associé à un aimant fixe agencé sur la trajectoire de l'aimant porté par le balancier pour générer une répulsion jouant le rôle de force de rappel lors de la rotation du balancier, sans sortir du cadre de la présente invention.

## Revendications

1. Oscillateur (1), pour mouvement horloger, comportant un balancier (4), au moins un aimant bipolaire fixe (28), un support (26), et un arbre (12) destiné à être monté sur un élément de bâti (2) du mouvement horloger pour définir l'axe de rotation dudit balancier (4), ledit balancier (4) comprenant un moyeu solidaire d'une masse suspendue, angulairement étendue, portant un premier aimant bipolaire (20), agencé à distance dudit arbre (12), dont les pôles magnétiques sont orientés sensiblement suivant une direction tangentielle en référence audit arbre, et susceptible, en fonction de la position angulaire dudit balancier (4), d'être positionné à portée d'un champ magnétique produit par l'au moins un aimant bipolaire fixe (28), solidaire du support (26) destiné à être assemblé au bâti (2) du mouvement horloger, ledit au moins un aimant bipolaire fixe (28) étant agencé sur ledit support (26) de telle manière que, lorsque ledit premier aimant bipolaire (20) se rapproche dudit au moins un aimant bipolaire fixe (28), des polarités identiques soient situées en regard l'une de l'autre pour donner lieu à un moment de force de rappel agissant sur ledit balancier,
ladite masse suspendue dudit balancier (4) portant un deuxième aimant bipolaire (40) présentant un agencement similaire à celui dudit premier aimant bipolaire (20), de telle manière que lesdits premier et deuxième aimants bipolaires (20, 40) soient susceptibles de coopérer en alternance avec ledit aimant bipolaire fixe (28) pour donner lieu à des moments de force de rappel respectifs opposés, l'oscillateur comportant une ancre (32) et une roue d'échappement (30), destinées à établir une liaison cinématique entre une source d'énergie du mouvement horloger et ledit balancier (4), agencées de telle manière que ledit balancier (4) soit susceptible de présenter un mouvement oscillant périodique entretenu d'amplitude supérieure à 90 degrés et d'actionner périodiquement ladite ancre (32), **caractérisé en ce que** ledit au moins un aimant bipolaire fixe (28) est situé sur la trajectoire dudit premier aimant bipolaire (20), telle qu'elle est définie par le pivotement dudit balancier (4).

2. Oscillateur (1) selon la revendication 1, ledit balancier (4) étant situé sensiblement dans un premier plan, **caractérisé en ce que** ledit aimant bipolaire fixe (28) est situé dans un second plan distinct dudit premier plan.

3. Oscillateur (1) selon la revendication 1 ou 2, **caractérisé en ce qu'**il comporte un pont (18) de balancier portant un palier de montage à pivot dudit arbre (12) et auquel est assemblé ledit support (26).

4. Oscillateur (1) selon la revendication 3, **caractérisé en ce que** ledit support (26) est assemblé audit pont (18) de balancier de telle manière que sa position et/ou son orientation soient ajustables en référence audit pont (18) de balancier.

5. Oscillateur (1) selon l'une des revendications 1 à 4, **caractérisé en ce que** ledit balancier (4) porte une cheville agencée pour coopérer avec ladite ancre (32) pour entretenir les oscillations dudit balancier (4).

6. Oscillateur (1) selon l'une des revendications précédentes, **caractérisé en ce que** lesdits premier et deuxième aimants bipolaires (20, 40) présentent entre eux un écart angulaire compris entre 20 et 180 degrés.

7. Oscillateur (1) selon la revendication 6, **caractérisé en ce que** l'un au moins desdits premier et deuxième aimants bipolaires (20, 40) est assemblé audit balancier (4) de telle manière qu'il peut être déplacé pour ajuster la valeur dudit écart angulaire.

8. Mouvement horloger comportant un oscillateur (1) selon l'une des revendications précédentes.

9. Pièce d'horlogerie comportant un mouvement horloger selon la revendication 8.

## Patentansprüche

1. Oszillator (1) für ein Uhrwerk, welcher eine Unruh (4), wenigstens einen festen zweipoligen Magneten (28), einen Träger (26) und eine Welle (12), die dazu bestimmt ist, an einem Element eines Gestell (2) des Uhrwerks angebracht zu werden, um die Drehachse der Unruh (4) zu definieren, aufweist, wobei die Unruh (4) eine Nabe umfasst, die mit einer aufgehängten, sich über einen Winkelbereich erstreckenden Masse fest verbunden ist, die einen in einem Abstand von der Welle (12) angeordneten ersten zweipoligen Magneten (20) trägt, dessen Magnetpole im Wesentlichen in einer bezüglich der Welle tangentialen Richtung ausgerichtet sind und der in Abhängigkeit von der Winkelposition der Unruh (4) in Reichweite eines Magnetfeldes positioniert werden kann, das von dem wenigstens einen festen zweipoligen Magneten (28) erzeugt wird, der mit dem Träger (26) fest verbunden ist, der dazu bestimmt ist, mit dem Gestell (2) des Uhrwerks zusammengebaut zu werden, wobei der wenigstens eine feste zweipolige Magnet (28) derart an dem Träger (26) angeordnet ist, dass, wenn sich der erste zweipolige Magnet (20) dem wenigstens einen festen zweipoligen Magneten (28) nähert, identische Polaritäten sich einander gegenüber befinden, um ein Moment einer Rückstellkraft zu verursachen, das auf die Unruh einwirkt,
wobei die aufgehängte Masse der Unruh (4) einen zweiten zweipoligen Magneten (40) trägt, der eine ähnliche Anordnung wie der erste zweipolige Magnet (20) aufweist, so dass der erste und der zweite zweipolige Magnet (20, 40) dazu eingerichtet sind, abwechselnd mit dem festen zweipoligen Magneten (28) zusammenzuwirken, um zueinander entgegengesetzte jeweilige Momente einer Rückstellkraft zu verursachen,
wobei der Oszillator einen Anker (32) und ein Hemmungsrad (30) aufweist, die dazu bestimmt sind, eine kinematische Verbindung zwischen einer Energiequelle des Uhrwerks und der Unruh (4) herzustellen, und so ausgebildet sind, dass die Unruh (4) eine aufrechterhaltene periodische oszillierende Bewegung mit einer Amplitude von mehr als 90 Grad aufweisen und periodisch den Anker (32) betätigen kann, **dadurch gekennzeichnet, dass** sich der wenigstens eine feste zweipolige Magnet (28) auf der Trajektorie des ersten zweipoligen Magneten (20) befindet, welche durch die Schwenkbewegung der Unruh (4) definiert ist.

2. Oszillator (1) nach Anspruch 1, wobei sich die Unruh (4) im Wesentlichen in einer ersten Ebene befindet, **dadurch gekennzeichnet, dass** sich der feste zweipolige Magnet (28) in einer zweiten Ebene befindet, die von der ersten Ebene verschieden ist.

3. Oszillator (1) nach Anspruch 1 oder 2, **dadurch gekennzeichnet, dass** er eine Unruhbrücke (18) aufweist, die ein Lager zur drehbaren Lagerung der Welle (12) trägt und an welcher der Träger (26) angebracht ist.

4. Oszillator (1) nach Anspruch 3, **dadurch gekennzeichnet, dass** der Träger (26) derart an der Unruhbrücke (18) angebracht ist, dass seine Position und/oder seine Ausrichtung in Bezug auf die Unruhbrücke (18) verstellbar sind.

5. Oszillator (1) nach einem der Ansprüche 1 bis 4, **dadurch gekennzeichnet, dass** die Unruh (4) einen Stift trägt, der dazu eingerichtet ist, mit dem Anker (32) zusammenzuwirken, um die Oszillationen der Unruh (4) aufrechtzuerhalten.

6. Oszillator (1) nach einem der vorhergehenden Ansprüche, **dadurch gekennzeichnet, dass** der erste und der zweite zweipolige Magnet (20, 40) zwischen sich einen Winkelabstand zwischen 20 und 180 Grad aufweisen.

7. Oszillator (1) nach Anspruch 6, **dadurch gekennzeichnet, dass** der erste und/oder der zweite zweipolige Magnet (20, 40) derart an der Unruh (4) angebracht sind, dass sie verlagert werden können, um den Wert des Winkelabstands zu verstellen.

8. Uhrwerk, welches einen Oszillator (1) nach einem der vorhergehenden Ansprüche aufweist.

9. Uhr, welche ein Uhrwerk nach Anspruch 8 aufweist.

## Claims

1. Oscillator (1) for a timepiece movement, comprising a balance (4), at least one fixed bipolar magnet (28), a support (26), and a shaft (12) that is designed to be mounted on a frame element (2) of the timepiece movement so as to define the axis of rotation of said balance (4), said balance (4) comprising a hub that is as one with a suspended mass which has an angular extent and which bears a first bipolar magnet (20) that is arranged at a distance from said shaft (12), the magnetic poles of this magnet being oriented essentially along a direction that is tangential to said shaft, it being possible for this magnet, depending on the angular position of said balance (4), to be brought within range of a magnetic field produced by the at least one fixed bipolar magnet (28) which is as one with the support (26) that is designed to be joined to the frame (2) of the timepiece movement, said at least one fixed bipolar magnet (28) being arranged on said support (26) in such a way that, when said first bipolar magnet (20) moves close to said at least one fixed bipolar magnet (28), like poles are positioned facing one another so as to give rise to a return force moment acting on said balance, said suspended mass of said balance (4) bearing a second bipolar magnet (40) whose arrangement is similar to that of said first bipolar magnet (20), in such a way that said first and second bipolar magnet (20, 40) are able to alternately cooperate with said fixed bipolar magnet (28) so as to give rise to opposite respective return force moments, the oscillator comprising an anchor (32) and an escapement wheel (30) that are designed to establish a kinematic connection between a source of energy of the timepiece movement and said balance (4), and are arranged in such a way that said balance (4) can have a maintained periodic oscillating movement of amplitude greater than 90 degrees, and can periodically actuate said anchor (32), **characterized in that** said at least one fixed bipolar magnet (28) is positioned on the trajectory of said first bipolar magnet (20), such as this is defined by the pivoting of said balance (4).

2. Oscillator (1) according to Claim 1, said balance (4) being located essentially in a first plane, **characterized in that** said fixed bipolar magnet (28) is located in a second plane that is distinct from said first plane.

3. Oscillator (1) according to Claim 1 or 2, **characterized in that** it comprises a balance bridge (18) which bears a bearing for mounting said shaft (12) such that the latter is able to pivot, and to which said support (26) is joined.

4. Oscillator (1) according to Claim 3, **characterized in that** said support (26) is joined to said balance bridge (18) in such a way that its position and/or its orientation can be adjusted relative to said balance bridge (18).

5. Oscillator (1) according to one of Claims 1 to 4, **characterized in that** said balance (4) bears a pin that is arranged so as to cooperate with said anchor (32) in order to maintain the oscillations of said balance (4).

6. Oscillator (1) according to one of the preceding claims, **characterized in that** said first and second bipolar magnets (20, 40) have between them an angular spacing of between 20 and 180 degrees.

7. Oscillator (1) according to Claim 6, **characterized in that** at least one of said first and second bipolar magnets (20, 40) is joined to said balance (4) in such a way that it can be moved in order to adjust the value of said angular spacing.

8. Timepiece movement comprising an oscillator (1) according to one of the preceding claims.

9. Timepiece comprising a timepiece movement according to Claim 8.
